# EUROPÄISCHE PATENTSCHRIFT

(11) **EP 3 814 054 B1**
(45) Veröffentlichungstag und Bekanntmachung des Hinweises auf die Patenterteilung: **24.08.2022**
(21) Anmeldenummer: 19732590.5
(22) Anmeldetag: 18.06.2019
(51) Int. Cl.: B24D 15/00, B24B 55/10, B24B 23/00

(54) **SCHLEIFBLOCK ZUR MANUELLEN ANWENDUNG SOWIE SYSTEM UMFASSEND SCHLEIFBLOCK UND SCHLEIFARTIKEL**
SANDING BLOCK FOR MANUAL USE, AND SYSTEM COMPRISING A SANDING BLOCK AND AN ABRASIVE ARTICLE
BLOC DE MEULAGE DESTINÉ À ÊTRE UTILISÉ MANUELLEMENT AINSI QUE SYSTÈME COMPRENANT UN BLOC DE MEULAGE ET UN ARTICLE ABRASIF

(30) Priorität: 28.06.2018 DE 102018210567
(43) Veröffentlichungstag der Anmeldung: 05.05.2021
(73) Patentinhaber: Robert Bosch GmbH, 70442 Stuttgart (DE)
(72) Erfinder: BIEGGER, Simon, 8500 Frauenfeld (CH)
(86) Internationale Anmeldenummer: PCT/EP2019/066041
(87) Internationale Veröffentlichungsnummer: WO 2020/002049

(56) Entgegenhaltungen:
- WO-A2-2017/165215
- DE-A1-102015 225 365
- US-A1- 2006 199 484

## Beschreibung

Die Erfindung betrifft einen Schleifblock zur manuellen Anwendung, insbesondere zum manuellen Schleifen von Oberflächen.

### Stand der Technik

Schleifen ist als Oberflächenbehandlung von Produkten beziehungsweise Objekten in diversen industriellen Bereichen wie Schreinereien sowie der Automobilindustrie bekannt. Schleifen kann verschiedenen Zwecken dienen, wie Polieren, Glätten, Formen von Oberflächen, Reparaturen oder für spezielle Anwendungen eingesetzt werden, wie das Abtragen einer Farbschicht oder Planschliff von Spachtel von einer Karosserie.

Werkzeuge zum Schleifen zeichnen sich grundlegend durch das Vorhandensein einer schleifend ausgestalteten, mit Abrasivstoffen versehenen Oberfläche aus, welche mit der zu behandelnden Oberfläche in Kontakt gebracht wird, die dadurch gespant wird. Dies kann manuell oder maschinell erfolgen. Im Weiteren weist ein Werkzeug zum manuellen Schleifen in der Regel eine Oberfläche zum Greifen des Werkzeugs auf.

Es sind bereits Schleifblöcke bekannt, die zur manuellen Anwendung, insbesondere zum manuellen Schleifen von Oberflächen, vorgesehen sind und die zumindest eine Grundplatte zum Halten eines Schleifartikels sowie zumindest einen Schleifblockkörper mit einem Griffbereich aufweisen, beispielsweis aus EP 11182793 A1 oder US 2006/199484 A1, die einen Schleifblock gemäß dem Oberbegriff von Anspruch 1 zeigen. Ferner ist bekannt, Schleifblöcke derart zu konstruieren, dass sie mit handelsüblichen 150 mm-Schleifscheiben, die eigentlich für Exzenterschleifer konstruiert sind, kompatibel sind und somit für den Handschliff verwendbar sind. Ferner offenbart WO 2017/165215 A2 einen Schleifblock zur manuellen Anwendung mit einer akkubetriebenen Einrichtung zur Vakuum-Generierung.

### Offenbarung der Erfindung

Die Erfindung geht aus von einem Schleifblock zur manuellen Anwendung, insbesondere zum manuellen Schleifen von Oberflächen, aufweisend zumindest eine Grundplatte zum Halten eines Schleifartikels sowie zumindest einen Schleifblocckörper mit einem Griffbereich. Erfindungsgemäß ist eine akkubetriebene Einrichtung zum Absaugen von Schleifstaub in den Schleifblock integriert, die zumindest eine Staubbox, ein Motorgehäuse, in dem ein mit einem Lüfterrad versehener Antriebsmotor vorgesehen ist, und einen Akku zur netzunabhängigen Stromversorgung des Antriebsmotors umfasst.

Ein Schleifblock dient der manuellen Anwendung, insbesondere dem manuellen Schleifen von Oberflächen. Der Schleifblock wird auch als Schleifklotz bezeichnet und unterscheidet sich von Orbital- und Exzenterschleifgeräten, bei denen automatisiertes oder motorisiertes Schleifen durch Verwendung eines Motors realisiert ist, der eine zum Orbital- und Exzenterschleifgeräte beweglich gelagerte Grundplatte motorisiert antreibt. Daher ist im Rahmen dieser Schrift explizit ein Schleifblock derart zu verstehen, dass er über keinen Motor zur motorisierten Durchführung des Schleifprozesses verfügt. In diesem Sinne dient der Schleifblock der manuellen Anwendung und dem manuellen Schleifen. Der Schleifblock weist einen Schleifblockkörper auf, der in einer Ausführungsform des Schleifblocks als Gehäuse des Schleifblocks realisiert sein kann. Der Schleifblockkörper weist ferner einen Griffbereich auf. Der Griffbereich dient einem Anwender dazu, den Schleifblock fest zu greifen, um ihn während der Ausführung einer manuellen Schleifbewegung, insbesondere über ein Werkstück, kontrolliert führen zu können. Der Griffbereich kann in einer Ausführungsform des Schleifblocks als Griff ausgestaltet sein. Alternativ oder zusätzlich kann der Griffbereich zumindest teilweise gummiert ausgestaltet sein, um seine Griffigkeit zu erhöhen.

Eine Grundplatte des Schleifblocks dient dem Halten und Befestigen eines Schleifartikels an dem Schleifblock, insbesondere während der Durchführung eines Schleifprozesses. Die Grundplatte ist vorzugsweise als Teil des Schleifblocckörpers einstückig mit diesem ausgeführt. Die Grundplatte ist zur Aufnahme eines Schleifartikels ausgebildet oder kann auch selbst mindestens eine abrasive Oberfläche aufweisen, vergleichbar mit einem Metallhobel. In einer Ausführungsform des Schleifblocks stellt die Grundplatte eine im Wesentlichen ebene Fläche dar. In einer Ausführungsform des Schleifblocks weist die Grundplatte eine zur Ausbildung einer Klettverbindung geeignete Materialschicht, beispielsweise eine Schicht von Schlaufen oder eine Schicht von flexiblen Widerhäkchen, auf.

In den Schleifblock integriert, d.h. in oder am Schleifblockkörper angeordnet und/oder zumindest teilweise in den Schleifblockkörper integriert, ist eine akkubetriebene Einrichtung zum Absaugen von Schleifstaub vorgesehen. Die akkubetriebene Einrichtung zum Absaugen dient der Absaugung von Schleifstaub, der während eines Schleifprozesses in manueller Anwendung des Schleifblocks entsteht. Die akkubetriebene Einrichtung zum Absaugen umfasst dazu zumindest eine Staubbox, ein Motorgehäuse, in dem ein mit einem Lüfterrad versehener Antriebsmotor vorgesehen ist, und einen Akku zur netzunabhängigen Stromversorgung des Antriebsmotors. Während eines Schleifprozesses anfallender Schleifstaub kann auf diese Weise besonders effizient unter Verwendung der akkubetriebenen Einrichtung zum Absaugen von der zu bearbeitenden Oberfläche abgesaugt und in der Staubbox gesammelt werden.

Der Antriebsmotor wird, zumindest im eingeschalteten Zustand, von einem Akku zur netzunabhängigen Stromversorgung mit Energie versorgt. Unter Akku ist im Rahmen dieser Anmeldung ein aus zumindest einer elektrochemischen Akkumulatorzelle bestehendes Akkumulatorenpaket zu verstehen, das eine elektrische Energie liefert. Der Akku stellt insbesondere eine wiederaufladbare Sekundärbatterie dar, die sich, verbunden mit einer Aufladestation, wieder aufladen lässt. Beispielsweise eignen sich zur Energieversorgung Akkus mit einer Zellchemie, die eine hohe Leistungs- und/oder Energiedichte bereitstellt, wie beispielsweise Akkumulatoren der Lithium- und Lithium-Ionen-Zellchemie, insbesondere Lithium-Eisen-Phosphat-, Lithium-Manganoxid-, Lithium-Nickel-Kobalt-Manganoxid-, überlithiierte Lithium-Nickel-Kobalt-Manganoxid-, Lithium-Schwefel-, Lithium-Polymer- und Lithium-Sauerstoff-Akkumulatoren.

Auf diese Weise kann ein autarker, stromnetzunabhängiger, d.h. insbesondere kabellos realisierter, Schleifblock angegeben werden, der dennoch über Mittel zum Absaugen von Schleifstaub verfügt. Somit stellt der Schleifblock ein besonders handliches, stets einsatzbereites Werkzeug dar, das auch in einem sauberen Umfeld verwendet bzw. angewandt werden kann, da auf Grund der akkubetriebenen Einrichtung zum Absaugen die Gefahr von umherfliegendem Staub und insbesondere die Gefahr der Verunreinigung der Umgebung minimiert ist. Ferner kann auf Grund der integrierten akkubetriebenen Einrichtung zum Absaugen auf eine zum Schleifblock externe Einrichtung zum Absaugen verzichtet werden. Derart kann insbesondere auf einen externen Staubsauger und/oder eine Schlauchverbindung von einem externen Staubsauger zum Schleifblock verzichtet werden, die die Anwendung des Schleifblocks bei einer manuellen Schleifbewegung stark behindert. Ferner kann durch Integration der akkubetriebenen Einrichtung zum Absaugen das Gewicht des Schleifblocks vorteilhaft derart erhöht und austariert werden, dass der Schleifblock bei einem Schleifprozess, d.h. bei der manuellen Schleifbewegung, sehr gut in der Hand des Anwenders liegt.

In einer Ausführungsform des Schleifblocks ist die Staubbox lösbar am Motorgehäuse fixierbar und dem Schleifblock von außen entnehmbar. Auf diese Weise kann realisiert werden, dass die Staubbox, sobald sie mit Schleifstaub gefüllt ist, auf einfache Weise entleert werden kann. Dazu kann die Staubbox aus dem Schleifblock entnommen, entleert und anschließend wieder in den Schleifblock eingeführt werden, wobei wieder eine lösbare Fixierung am Motorgehäuse resultiert. In einer alternativen Ausführungsform kann die Staubbox auch in Form eines flexiblen Staubbeutels oder dergleichen realisiert sein, der lösbar am Motorgehäuse fixierbar ist. Dieser Staubbeutel kann dabei im Schleifblockkörper verstaubar sein oder außen am Schleifblockkörper befestigbar sein.

Entsprechend kann in einer alternativen oder zusätzlichen Ausführungsform des Schleifblocks auch der Akku lösbar am Schleifblockkörper fixierbar sein und dem Schleifblock von außen entnehmbar sein. Derart kann der Akku, wenn er entladen ist, auf einfache Weise durch einen aufgeladenen weiteren Akku ersetzt werden. In einer Ausführungsform des Schleifblocks ist der Akku und/oder die Staubbox zumindest abschnittsweise in den Griffbereich des Schleifblocks, insbesondere in einen Griff des Schleifblocks, aufnehmbar. Auf diese Weise kann eine dem Anwender besonders zugängliche Anordnung der entnehmbaren Komponenten des Schleifblocks angegeben werden, sodass ein einfacher Tausch des Akkus bzw. eine einfache Entleerung der Staubbox möglich ist.

In einer Ausführungsform des Schleifblocks ist an einer Außenfläche des Schleifblocks ein Bedienelement zum Ein- und Ausschalten des Antriebsmotors angeordnet. Das Bedienelement dient dazu, die Absaugung zu starten und zu stoppen. Ein derartiges Bedienelement kann beispielsweise in Form eines Druckschalters, eines Tasters, eines Schiebeschalters oder dergleichen realisiert sein. Insbesondere ist das Bedienelement auf der dem Anwender bei Verwendung des Schleifblocks zugewandten Seite des Schleifblocks angeordnet. Bevorzugt ist das Bedienelement im oder am Griffbereich, insbesondere im oder am Griff, angeordnet, sodass es für den Anwender während der Durchführung der manuellen Schleifbewegung stets zugänglich ist.

In einer Ausführungsform des Schleifblocks ist am Motorgehäuse eine Luftdurchtrittsöffnung ausgebildet, an der die Staubbox lösbar befestigbar ist, wobei die Staubbox zumindest eine weitere Luftdurchtrittsöffnung aufweist, an der ein Filtermedium anordenbar ist. Auf diese Weise kann eine besonders einfach konstruierte aber dennoch besonders effizient arbeitende akkubetriebene Einrichtung zum Absaugen angegeben werden. Das mittels des Antriebsmotors in Bewegung versetzte Lüfterrad erzeugt einen Luftstrom, der von der Oberfläche des zu bearbeitenden Werkstücks in das Motorgehäuse gerichtet ist. Der Luftstrom setzt sich dann durch das Motorgehäuse und durch die Luftdurchtrittsöffnung in die Staubbox fort, wobei mit dem Luftstrom transportierter Staub sich bei Verlassen der Staubbox durch die weitere Luftdurchtrittsöffnung in dem Filtermedium verfängt.

In einer Ausführungsform des Schleifblocks weist die Grundplatte mindestens eine Öffnung zum Absaugen von Schleifstaub auf, durch die Staub absaugbar ist. Insbesondere weist der Schleifblock - in einer Ausführungsform die Grundplatte - ein Luftleitelement zum Absaugen von Schleifstaub auf, das insbesondere mit der mindestens einen Öffnung und mit der akkubetriebenen Einrichtung zum Absaugen von Schleifstaub verbunden ist. Derart kann der beim Schleifprozess entstehende Schleifstaub unmittelbar am Entstehungsort von der Oberfläche des zu bearbeitenden Werkstücks abgesaugt werden. Eine Verunreinigung der Umgebung durch eine nicht unmittelbar am Werkstück durchgeführte Staubabsaugung wird vermieden.

In einer alternativen oder zusätzlichen Ausführungsform des Schleifblocks weist der Schleifblock eine Staubsaugdüse zum Absaugen von Schleifstaub auf, die an der Außenseite des Schleifblocks angeordnet ist. Die Staubsaugdüse ist dabei ebenfalls unter Verwendung eines Luftleitelements mit der akkubetriebenen Einrichtung zum Absaugen von Schleifstaub verbunden. Derart kann eine konstruktionsbedingt einfache Realisierung einer zuverlässigen Staubabsaugung am Werkstück angegeben werden. Die Staubsaugdüse kann dabei beispielsweise um den Schleifblock herum angeordnet sein. Alternativ kann die Staubsaugdüse auch auf bestimmten Seiten des Schleifblocks angeordnet sein, beispielsweise auf den Seiten des Schleifblocks, in deren Richtung die manuelle Schleifbewegung während eines Schleifprozesses vorzugsweise erfolgt.

Ferner betrifft die Erfindung ein System umfassend zumindest einen Schleifblock gemäß der vorherigen Beschreibung und zumindest einen Schleifartikel, der mit der Grundplatte des Schleifblocks verbindbar ausgestaltet ist, wobei die Grundplatte und der Schleifartikel mindestens jeweils eine Öffnung, vorzugsweise jeweils eine Mehrzahl von Öffnungen, zum Absaugen von Schleifstaub aufweisen.

Bei dem "Schleifartikel" kann es sich beispielsweise um einen beschichteten Schleifartikel handeln, insbesondere Schleifpapier, Schleif-Schaumstoff, Schleif-Gewebe, Schleif-Gewirke, Schleif-Vlies oder dergleichen. Ferner sind prinzipiell auch gebundene Schleifartikel denkbar wie typischerweise kunstharzgebundene Trenn- und Schruppscheiben. Der Schleifartikel kann insbesondere in unterschiedlichen Konfektionsformen vorliegen, beispielsweise als Schleifscheibe oder Schleifstreifen. In einer Ausführungsform des Systems sind die eine Öffnung der Grundplatte und die eine Öffnung des Schleifartikels, insbesondere die Mehrzahl von Öffnungen der Grundplatte und die Mehrzahl der Öffnungen des Schleifartikels, in einem Zustand, in welchem der Schleifartikel mit der Grundplatte des Schleifblocks verbunden ist, im Wesentlichen deckungsgleich.

### Zeichnungen

Die Erfindung ist anhand von in den Zeichnungen dargestellten Ausführungsbeispielen in der nachfolgenden Beschreibung näher erläutert.

Es zeigen:
- Figur 1: eine perspektivische Ansicht einer beispielhaften Ausführungsform des erfindungsgemäßen Schleifblocks;
- Figur 2: eine schematische Schnittdarstellung der Ausführungsform des erfindungsgemäßen Schleifblocks aus Figur 1;
- Figur 3: eine schematische Schnittdarstellung einer Ausführungsform eines alternativen erfindungsgemäßen Schleifblocks.

In Figur 1 ist ein erfindungsgemäßer Schleifblock 10 in perspektivischer Ansicht dargestellt. Der Schleifblock 10 zur manuellen Anwendung, insbesondere zum manuellen Schleifen von Oberflächen (hier nicht näher dargestellt), weist eine Grundplatte 12 zum Halten eines Schleifartikels 14 auf. Der Schleifartikel 14 ist mittels eines Klettverschlusses an der Grundplatte 12 angeordnet, wobei sowohl die Grundplatte 12 als auch der Schleifartikel 14 jeweils eine zur Ausbildung einer Klettverbindung geeignete, komplementäre Materialschicht 16, insbesondere eine Schicht von Schlaufen und eine Schicht von flexiblen Widerhäkchen, aufweisen.

Die zur Ausbildung der Klettverbindung geeignete Materialschicht 16 befindet sich dabei zumindest auf der Unterseite, insbesondere zumindest auch auf den Seitenflächen, der Grundplatte 12. Die Grundplatte ist dabei insbesondere derart geformt, dass sie zumindest eine rechtwinklige Ecke ausbildet, ganz insbesondere zwei oder vier rechtwinklige Ecken ausbildet. Unter Verwendung dieser rechtwinkligen Ecken kann ein Werkstück auch in Ecken hinein noch gut geschliffen oder poliert werden. Um den Schleifblock 10 auch mit runden Schleifartikeln, wie sie handelsüblich angeboten werden, kompatibel zu machen, ist vorgesehen, dass die Materialschicht 16 auch auf den Seitenflächen der Grundplatte 12 angeordnet ist. Derart können die über die Unterseite (Schleifseite) der Grundplatte 12 überstehenden Kreissegmente der runden Schleifartikel 14 seitlich hochgeklappt und an der Materialschicht befestigt werden, wobei gleichzeitig die rechtwinkligen Ecken der Unterseite der Grundplatte 12 mit Schleifartikel 14 bedeckt sind. Die Dimensionierung der Grundplatte 12 ist dabei beispielhaft derart gewählt, dass ein 150 mm-Scheifartikel 14 faltenfrei auf der Grundplatte 12 befestigt werden kann, wobei die überstehenden Kreissegmente ebenfalls faltenfrei auf die Seitenflächen der Grundplatte 12 umgeklappt werden können.

Der Schleifblock 10 weist einen Schleifblockkörper 18 mit einem Griffbereich 20 auf, wobei der Griffbereich 20 hier knaufförmig (ballig) ausgeformt ist und sich so einer den Griffbereich umschließenden Hand besonders geschmeidig anpasst. Die Oberfläche des Griffbereichs 20 kann gummiert ausgeführt sein (hier nicht näher dargestellt).

Der Schleifblockkörper 18 umschließt als eine Art Gehäuse zumindest im Wesentlichen die Komponenten des Schleifblocks 10, die zur Realisierung einer in den Schleifblock 10 integrierten akkubetriebene Einrichtung 22 zum Absaugen von Schleifstaub notwendig und/oder sinnvoll sind, vgl. Figur 2. Zwischen Griffbereich 20 und Grundplatte 12 ist eine in den Schleifblockkörper 18, insbesondere axial, hineinragende Akku-Aufnahme 24 vorgesehen. Die Akku-Aufnahme 24 dient der reversiblen Aufnahme eines Akkus 26, vgl. Figur 2.

Figur 2 zeigt eine schematische Schnittdarstellung der Ausführungsform des erfindungsgemäßen Schleifblocks 10 aus Figur 1 samt Schleifblockkörper 18 mit Griffbereich 20, Grundplatte 12 und Akku-Aufnahme 24, in der in dem dargestellten Ausführungsbeispiel ein Akku 26 eingeführt ist. Der Akku 26 dient der Versorgung der akkubetriebenen Einrichtung 22 zum Absaugen von Schleifstaub mit Energie. Zum Aufladen des Akkus 26 oder zum Tausch gegen einen weiteren Akku 26 kann der Akku 26 dem Schleifblock 10 von außen reversibel entnommen werden, da er lösbar am Schleifblockkörper 18 fixiert ist. Der Akku 26 greift beispielhaft nur abschnittsweise in den Schleifblockkörper 18 ein und ist somit zumindest abschnittsweise in den Griffbereich 20 des Schleifblocks 10 aufnehmbar. Insbesondere ist der Akku 34 ist nach Art eines Wechselakkus ausgebildet und lösbar am Schleifblockkörper 18 befestigt, z.B. verrastet. Der Akku 26 hat beispielhaft eine Nennspannung von 10,8 V bei einer zur Verfügung stehenden Ladung von 1,3 Ah, 1,5 Ah, 2,0 Ah oder 4 Ah. Zur Überwachung eines entsprechenden Ladezustands des Akkus 34 kann der Schleifblock 10 optional eine Ladezustandsanzeige aufweisen (hier nicht näher dargestellt).

Im Inneren des Schleifblocks 10, insbesondere des Schleifblockkörpers 18, ist ferner eine Staubbox 28 und ein Motorgehäuse 30 vorgesehen. Die Staubbox 28 ist lösbar an dem Motorgehäuse 30 fixierbar. In dem Motorgehäuse 30 sind zumindest ein Lüfterrad 32 und ein Antriebsmotor 34 angeordnet, wobei das Lüfterrad 32 mit dem Antriebsmotor 34 drehbeweglich, insbesondere um eine zentrale Drehachse (Rotationswelle) beweglich, verbunden ist. Das Lüfterrad 32 weist eine Mehrzahl von Rippen auf ("Schaufeln", hier nicht näher dargestellt), die in Richtung der Drehachse geneigt sind und bei Rotation des Lüfterrads 32 Luft von einem drehachsennahen Bereich in einen radial entfernten Bereich beschleunigen (vgl. Pfeile in Figur 2). Der Antriebsmotor 34 wird während seines Betriebs von dem Akku 26 mit netzunabhängigem Strom versorgt.

An einer dem Anwender zugewandten Seite des Griffbereichs 20, d.h. an einer Außenfläche des Schleifblocks 10, ist ein Bedienelement 36 zum Ein- und Ausschalten des Antriebsmotors 34 angeordnet. Das Bedienelement 36 ist in diesem Ausführungsbeispiel als ein kapazitiver Schalter realisiert, der das Vorhandensein einer Hand auf dem Griffbereich detektiert und nach einer definierten Verweildauer der Hand die Energieversorgung des Antriebsmotors 34 ermöglicht. Der Akku 34 ist dazu über Kontaktelemente elektrisch leitend mit einer Elektronikeinheit verbunden (hier nicht näher dargestellt), die innerhalb des Motorgehäuses 30 angeordnet und mit dem Bedienelement 36 zum Ein- und Ausschalten des Antriebsmotors 34 verbunden ist. Hierbei ist die Elektronikeinheit zumindest zum Ein- und Ausschalten des Antriebsmotors 34 bei einer entsprechenden Betätigung des Bedienelements 36 sowie zur Steuerung des Antriebsmotors 34 ausgebildet.

Illustrativ bildet das Motorgehäuse 30 mit der Staubbox 28 ein Staubsaugergehäuse aus, das sowohl am Motorgehäuse 30 als auch an der Staubbox 28 ausgebildete Luftdurchtrittsöffnungen 38 aufweist. In dem dargestellten Ausführungsbeispiel ist die Staubbox 28 an dieser Stelle (Schnittstelle) lösbar mit dem Motorgehäuse 30 verbunden oder verbindbar, insbesondere daran befestigt. Im Bereich dieser Luftdurchtrittsöffnungen 38 ist, bevorzugt zwischen der Staubbox 28 und dem Motorgehäuse 30, zumindest zur Abdichtung des Motorgehäuses 30 und der Staubbox 28 eine viskoelastische Dichtung, insbesondere eine ringförmige Gummimanschette, angeordnet (hier nicht näher dargestellt). Diese ist vorzugsweise dazu ausgebildet, ein Einwegefiltermedium 40 und/oder einen das Einwegefiltermedium 40 tragenden Filterhalter luftdicht am Motorgehäuse 30 zu fixieren, insbesondere zu verrasten. Dieses Einwegefiltermedium 40 dient dazu, einen Luftstrom vom Motorgehäuse 30 in die Staubbox 28 zu ermöglichen ("für Luftstrom durchlässig"), jedoch einen in entgegengesetzte Richtung, d.h. rückströmenden, Luftstrom zu unterbinden. Auf diese Art wird sichergestellt, dass bereits in der Staubbox 28 befindlicher Staub 42 nicht mehr in das Motorgehäuse 30 zurückgelangen kann.

Die Staubbox 28 ist derart gestaltet, dass eine Seite der Staubbox 28 als Teil der Oberfläche 44 des Schleifblockkörpers 18 realisiert ist. Auf diese Weise ist die Staubbox 28 zumindest abschnittsweise in den Griffbereich 20 des Schleifblocks 10 aufnehmbar. Ferner ist die Staubbox 28 derart sowohl lösbar am Motorgehäuse 30 fixiert und dem Schleifblock 10 von außen entnehmbar. Dazu ist im Bereich zwischen dem Bedienelement 36 und der Staubbox 28 vorzugsweise ein federbeaufschlagtes Betätigungsglied 46 angeordnet, bevorzugt ebenfalls an einer dem Anwender zugewandten Seite des Schleifblocks 10, das zur Freigabe der am Motorgehäuse 30 fixierten Staubbox 28 betätigbar ist. Ist die Staubbox 28 mit Staub 42 gefüllt, kann sie auf besonders einfache Weise dem Schleifblockkörper 18 entnommen, entleert und anschließend wieder eingeführt werden. In der als Oberfläche 44 des Schleifblockkörpers 18 realisierten Seite der Staubbox 28 sind Öffnungen ausgebildet, die ebenfalls als Luftdurchtrittsöffnungen 38 dienen und die vorzugsweise zumindest teilweise durch ein, insbesondere feines, Filtermedium 48 bedeckt werden. Dazu kann ein das Filtermedium 48 tragender Filterhalter (hier nicht näher dargestellt) luftdicht im Inneren der Staubbox 28 fixiert sein, insbesondere verrastet sein. Auf diese Weise ist am Motorgehäuse 30 eine Luftdurchtrittsöffnung 38 ausgebildet, an der die Staubbox 28 lösbar befestigt ist, wobei die Staubbox 28 zumindest eine weitere Luftdurchtrittsöffnung 38 aufweist, an der ein, insbesondere feines, Filtermedium 48 anordenbar oder angeordnet ist.

Eine Umlenkeinrichtung 50 ist in dem Motorgehäuse 30 der Luftdurchtrittsöffnung 38 zugewandt angeordnet, wobei die Umlenkreinrichtung 50 bevorzugt schräg zur Drehachse des Lüfterrads 32 ausgerichtet ist. Im Bereich der Drehachse des Lüfterrads 32 ist am Motorgehäuse 30 ein Luftleitelement 52 ausgebildet, das zum Leiten eines Luftstroms (Pfeile in Figur 2) von der Grundplatte 12 in Richtung des drehachsennahen Bereichs des Lüfterrads 32 vorgesehen ist. Insbesondere wird ein Luftstrom in dieser Richtung auf Grund der Drehbewegung des Lüfterrads 32 initiiert (Saugwirkung des Lüfterrads 32).

Die Grundplatte 12 des Schleifblocks 10 weist im in Figur 2 dargestellten Schnitt des Ausführungsbeispiel 8 sichtbare, d.h. dargestellte, Öffnungen 54 zum Absaugen von Schleifstaub auf. Die Öffnungen 54 in der Grundplatte 12 sind über ein Kanalsystem 56 im Inneren der Grundplatte 12, das ebenfalls ein Luftleitelement 52 darstellt, und über das Luftleitelement 52 mit dem Motorgehäuse 30 verbunden. Derart ist das Luftleitelement 52 zum Absaugen von Schleifstaub vorgesehen, das insbesondere mit den Öffnungen 54 und mit der akkubetriebenen Einrichtung 22 zum Absaugen von Schleifstaub verbunden ist.

Figur 2 zeigt darüber hinaus ein System umfassend zumindest einen Schleifblock 10 und zumindest einen Schleifartikel 14, der mit der Grundplatte 12 des Schleifblocks 10 verbunden ist, wobei die Grundplatte 12 und der Schleifartikel 14 mindestens jeweils eine Öffnung 54, vorzugsweise jeweils eine Mehrzahl von Öffnungen 54, zum Absaugen von Schleifstaub aufweisen. Die Mehrzahl von Öffnungen 54 in der Grundplatte 12 und die Mehrzahl der Öffnungen 54 des Schleifartikels 14 sind in einem Zustand, in welchem der Schleifartikel 14 mit der Grundplatte 12 des Schleifblocks 10 verbunden ist, im Wesentlichen deckungsgleich (fallen übereinander, sodass ein Luftdurchtritt möglich ist).

In einer alternativen Ausführungsform des Schleifblocks 10, wie diese in Figur 3 dargestellt ist, ist eine Staubsaugdüse 58 zum Absaugen von Schleifstaub an der Außenseite des Schleifblocks 10, insbesondere an der Außenseite der Grundplatte 12, angeordnet. In diesem Ausführungsbeispiel sind keine Öffnungen 54 in dem Schleifartikel 14 und in der Grundplatte 12 zur Erzielung des Absaugeffekts nötig.

Während des Betriebs des Antriebsmotors 34 wird auf Grund eines erzeugten Unterdrucks ein Luftstrom (Pfeile) durch die Öffnungen 54 oder durch die Staubsaugdüse 58 entlang des Luftleitelements 52 in das Motorgehäuse 30 erzeugt, der an der Werkstückoberfläche auftretenden Staub 42 in die Staubbox 28 hinein mitführt. Über die Umlenkeinrichtung 50 tritt der Luftstrom in die Staubbox 28 ein. Dort gelangt der Luftstrom über das Filtermedium 48 als gereinigter Luftstrom aus dem Schleifblock 10 aus, der Staub 42 verbleibt in der Staubbox 28.

## Patentansprüche

1. Schleifblock (10) zur manuellen Anwendung, insbesondere zum manuellen Schleifen von Oberflächen, aufweisend zumindest eine Grundplatte (12) zum Halten eines Schleifartikels (14) sowie zumindest einen Schleifblocckörper (18) mit einem Griffbereich (20), **dadurch gekennzeichnet, dass** eine akkubetriebene Einrichtung (22) zum Absaugen von Schleifstaub (42) in den Schleifblock (10) integriert ist, die zumindest eine Staubbox (28), ein Motorgehäuse (30), in dem ein mit einem Lüfterrad (32) versehener Antriebsmotor (34) vorgesehen ist, und einen Akku (26) zur netzunabhängigen Stromversorgung des Antriebsmotors (34) umfasst.

2. Schleifblock (10) nach Anspruch 1, **dadurch gekennzeichnet, dass** die Staubbox (28) lösbar am Motorgehäuse (30) fixierbar ist und dem Schleifblock (10) von außen entnehmbar ist.

3. Schleifblock (10) nach einem der vorhergehenden Ansprüche, **dadurch gekennzeichnet, dass** der Akku (26) lösbar am Schleifblockkörper (18) fixierbar ist und dem Schleifblock (10) von außen entnehmbar ist.

4. Schleifblock (10) nach einem der vorhergehenden Ansprüche, **dadurch gekennzeichnet, dass** der Akku (26) und/oder die Staubbox (28) zumindest abschnittsweise in den Griffbereich (20) des Schleifblocks (10), insbesondere in einen Griff des Schleifblocks (10), aufnehmbar ist.

5. Schleifblock (10) nach einem der vorhergehenden Ansprüche, **dadurch gekennzeichnet, dass** an einer Außenfläche des Schleifblocks (10) ein Bedienelement (36) zum Ein- und Ausschalten des Antriebsmotors (34) angeordnet ist.

6. Schleifblock (10) nach einem der vorhergehenden Ansprüche, **dadurch gekennzeichnet, dass** am Motorgehäuse (30) eine Luftdurchtrittsöffnung (38) ausgebildet ist, an der die Staubbox (28) lösbar befestigt ist, wobei die Staubbox (28) zumindest eine weitere Luftdurchtrittsöffnung (38) aufweist, an der ein Filtermedium (48) anordenbar ist.

7. Schleifblock (10) nach einem der vorhergehenden Ansprüche, **dadurch gekennzeichnet, dass** die Grundplatte (12) mindestens eine Öffnung (54) zum Absaugen von Schleifstaub aufweist.

8. Schleifblock (10) nach Anspruch 7, **dadurch gekennzeichnet, dass** der Schleifblock (10), insbesondere die Grundplatte (12), ein Luftleitelement (52) zum Absaugen von Schleifstaub aufweist, das insbesondere mit der mindestens einen Öffnung (54) und mit der akkubetriebenen Einrichtung (22) zum Absaugen von Schleifstaub verbunden ist.

9. Schleifblock (10) nach einem der vorhergehenden Ansprüche, **gekennzeichnet durch** eine Staubsaugdüse (58) zum Absaugen von Schleifstaub, die an der Außenseite des Schleifblocks (10) angeordnet ist, wobei die Staubsaugdüse (58) durch ein Luftleitelement (52) mit der akkubetriebenen Einrichtung (22) zum Absaugen von Schleifstaub verbunden ist.

10. System umfassend zumindest einen Schleifblock (10) gemäß einem der vorhergehenden Ansprüche und zumindest einen Schleifartikel (14), der mit der Grundplatte (12) des Schleifblocks (10) verbindbar ausgestaltet ist, wobei die Grundplatte (12) und der Schleifartikel (14) mindestens jeweils eine Öffnung (54), insbesondere jeweils eine Mehrzahl von Öffnungen (54), zum Absaugen von Schleifstaub aufweist.

11. System nach Anspruch 10, **dadurch gekennzeichnet, dass** die eine Öffnung (54) der Grundplatte (12) und die eine Öffnung (54) des Schleifartikels (14), insbesondere die Mehrzahl von Öffnungen (54) der Grundplatte (12) und die Mehrzahl der Öffnungen (54) des Schleifartikels (14), in einem Zustand, in welchem der Schleifartikel (14) mit der Grundplatte (12) des Schleifblocks (10) verbunden ist, im Wesentlichen deckungsgleich sind.

## Claims

1. Sanding block (10) for manual use, in particular for manually sanding surfaces, having at least one base plate (12) for holding an abrasive article (14), and at least one sanding block body (18) having a grip region (20), **characterized in that** integrated into the sanding block (10) is an accumulator-battery-operated means (22) for suctioning-off sanding dust (42), which comprises at least one dust box (28), a motor housing (30), in which there is provided a drive motor (34) having an impeller wheel (32), and an accumulator battery (26) for mains-independent supply of electric power to the drive motor (34).

2. Sanding block (10) according to Claim 1, **characterized in that** the dust box (28) can be detachably fixed to the motor housing (30) and removed from the sanding block (10) from the outside.

3. Sanding block (10) according to either one of the preceding claims, **characterized in that** the accumulator battery (26) can be detachably fixed to the sanding block body (18) and can be removed from the sanding block (10) from the outside.

4. Sanding block (10) according to any one of the preceding claims, **characterized in that** the accumulator battery (26) and/or the dust box (28) can be received, at least portionally, in the grip region (20) of the sanding block (10), in particular in a handle of the sanding block (10).

5. Sanding block (10) according to any one of the preceding claims, **characterized in that** there is a control element (36), for switching the drive motor (34) on and off, arranged on an outer surface of the sanding block (10).

6. Sanding block (10) according to any one of the preceding claims, **characterized in that** realized on the motor housing (30) there is an air passage opening (38), to which the dust box (28) is detachably fastened, wherein the dust box (28) has at least one further air passage opening (38), on which a filter medium (48) can be arranged.

7. Sanding block (10) according to any one of the preceding claims, **characterized in that** the base plate (12) has at least one opening (54) for suctioning-off sanding dust.

8. Sanding block (10) according to Claim 7, **characterized in that** the sanding block (10), in particular the base plate (12), has an air guide element (52) for suctioning-off sanding dust, which in particular is connected to the at least one opening (54) and to the accumulator-battery-operated means (22) for suctioning-off sanding dust.

9. Sanding block (10) according to any one of the preceding claims, **characterized by** a dust suction nozzle (58), for suctioning-off sanding dust, which is arranged on the outside of the sanding block (10), wherein the dust suction nozzle (58) is connected, by an air guide element (52), to the accumulator-battery-operated means (22) for suctioning-off sanding dust.

10. System comprising at least one sanding block (10) according to any one of the preceding claims, and at least one abrasive article (14) that is designed to be connectable to the base plate (12) of the sanding block (10), wherein the base plate (12) and the abrasive article (14) respectively have at least one opening (54), in particular respectively a plurality of openings (54), for suctioning-off sanding dust.

11. System according to Claim 10, **characterized in that** one opening (54) of the base plate (12) and one opening (54) of the abrasive article (14), in particular the plurality of openings (54) of the base plate (12) and the plurality of openings (54) of the abrasive article (14), are substantially congruent in a state in which the abrasive article (14) has been connected the base plate (12) of the sanding block (10).

## Revendications

1. Bloc de ponçage (10) destiné à être utilisé manuellement, notamment pour le ponçage manuel de surfaces, comprenant au moins une plaque de base (12) pour maintenir un article de ponçage (14) ainsi qu'au moins un corps de bloc de ponçage (18) avec une zone de préhension (20), **caractérisé en ce qu'**un dispositif alimenté par batterie (22) pour aspirer la poussière de ponçage (42) est intégré dans le bloc de ponçage (10), qui comprend au moins une boîte à poussière (28), un boîtier de moteur (30) dans lequel est prévu un moteur d'entraînement (34) pourvu d'une roue de ventilateur (32), et une batterie (26) pour l'alimentation électrique indépendante du réseau du moteur d'entraînement (34).

2. Bloc de ponçage (10) selon la revendication 1, **caractérisé en ce que** la boîte à poussière (28) peut être fixée de manière amovible au boîtier de moteur (30) et peut être retirée du bloc de ponçage (10) de l'extérieur.

3. Bloc de ponçage (10) selon l'une quelconque des revendications précédentes, **caractérisé en ce que** la batterie (26) peut être fixée de manière amovible au corps de bloc de ponçage (18) et peut être retirée du bloc de ponçage (10) de l'extérieur.

4. Bloc de ponçage (10) selon l'une quelconque des revendications précédentes, **caractérisé en ce que** la batterie (26) et/ou la boîte à poussière (28) peuvent être logées au moins par sections dans la zone de préhension (20) du bloc de ponçage (10), notamment dans une poignée du bloc de ponçage (10).

5. Bloc de ponçage (10) selon l'une quelconque des revendications précédentes, **caractérisé en ce qu'**un élément de commande (36) pour la mise en marche et l'arrêt du moteur d'entraînement (34) est agencé sur une surface extérieure du bloc de ponçage (10).

6. Bloc de ponçage (10) selon l'une quelconque des revendications précédentes, **caractérisé en ce qu'**une ouverture de passage d'air (38) est formée sur le boîtier de moteur (30), sur laquelle la boîte à poussière (28) est fixée de manière amovible, la boîte à poussière (28) présentant au moins une autre ouverture de passage d'air (38) sur laquelle peut être agencé un milieu filtrant (48) .

7. Bloc de ponçage (10) selon l'une quelconque des revendications précédentes, **caractérisé en ce que** la plaque de base (12) présente au moins une ouverture (54) pour aspirer la poussière de ponçage.

8. Bloc de ponçage (10) selon la revendication 7, **caractérisé en ce que** le bloc de ponçage (10), notamment la plaque de base (12), présente un élément de guidage d'air (52) pour aspirer la poussière de ponçage, qui est notamment relié à l'au moins une ouverture (54) et au dispositif alimenté par batterie (22) pour aspirer la poussière de ponçage.

9. Boc de ponçage (10) selon l'une quelconque des revendications précédentes, **caractérisé par** une buse d'aspiration de poussière (58) pour aspirer la poussière de ponçage, qui est agencée sur le côté extérieur du bloc de ponçage (10), la buse d'aspiration de poussière (58) étant reliée par un élément de guidage d'air (52) au dispositif alimenté par batterie (22) pour aspirer la poussière de ponçage.

10. Système comprenant au moins un bloc de ponçage (10) selon l'une quelconque des revendications précédentes et au moins un article de ponçage (14) qui est conçu pour pouvoir être relié à la plaque de base (12) du bloc de ponçage (10), la plaque de base (12) et l'article de ponçage (14) présentant chacun au moins une ouverture (54), notamment chacun une pluralité d'ouvertures (54), pour aspirer la poussière de ponçage.

11. Système selon la revendication 10, **caractérisé en ce que** l'une des ouvertures (54) de la plaque de base (12) et l'une des ouvertures (54) de l'article de ponçage (14), notamment la pluralité d'ouvertures (54) de la plaque de base (12) et la pluralité d'ouvertures (54) de l'article de ponçage (14), sont essentiellement en coïncidence dans un état dans lequel l'article de ponçage (14) est relié à la plaque de base (12) du bloc de ponçage (10) .
